# EUROPÄISCHE PATENTSCHRIFT

(11) **EP 2 550 494 B1**
(45) Veröffentlichungstag und Bekanntmachung des Hinweises auf die Patenterteilung: **22.01.2014**
(21) Anmeldenummer: 11705533.5
(22) Anmeldetag: 23.02.2011
(51) Int. Cl.: F25D 23/00

(54) **HAUSHALTSSTANDGERÄT MIT WENIGSTENS EINER TRANSPORTGRIFFEINRICHTUNG**
STANDING DOMESTIC APPLIANCE HAVING AT LEAST ONE TRANSPORTATION GRIP DEVICE
APPAREIL MÉNAGER SUR PIEDS COMPORTANT AU MOINS UN DISPOSITIF DE POIGNÉE DE TRANSPORT

(30) Priorität: 22.03.2010 DE 102010003119
(43) Veröffentlichungstag der Anmeldung: 30.01.2013
(73) Patentinhaber: BSH Bosch und Siemens Hausgeräte GmbH, 81739 München (DE)
(72) Erfinder: ARSLAN, Fatih, 89073 Ulm (DE); ERDURAN, Ersin, 59860 Tekirdag (TR); KURT, Melih, 34520 Istanbul (TR)
(86) Internationale Anmeldenummer: PCT/EP2011/052663
(87) Internationale Veröffentlichungsnummer: WO 2011/117036

(56) Entgegenhaltungen:
- JP-A- 10 232 084
- JP-A- 11 083 286
- JP-A- 2001 066 044
- JP-A- 2006 308 272
- JP-U- H02 124 480

## Beschreibung

Die vorliegende Erfindung betrifft ein Haushaltsstandgerät, insbesondere eine Waschmaschine, einen Trockner, oder einen Kühlschrank, oder einen Gefrierschrank, mit wenigs-tens einer an dessen Rückseite angeordneten Transportgriffeinrichtung.

Aus dem Stand der Technik ist bekannt, an der Rückseite eines Kältegeräts wenigstens eine und in der Regel mehrere Transportgriffeinrichtungen vorzusehen, mittels derer das betreffende Kältegerät angehoben, transportiert und/oder aufgestellt werden kann. Fig. 1 zeigt die Rückansicht eines Kältegeräts 100', wobei nur der obere Abschnitt dargestellt ist. Das Kältegerät 100' weist eine Rückwand 10', sowie eine rechte Seitenwand 30' und eine linke Seitenwand 40' auf. Im oberen Bereich der Rückwand 10' sind auf selber Höhe zwei identische Transportgriffeinrichtungen 50' angeordnet und an der Rückwand 10' festgeschraubt. Die gezeigten Transportgriffeinrichtungen 50' sind derart ausgebildet, dass eine nach oben wirkende Tragkraft Fᵥ aufgebracht werden kann. Hierzu weisen die Transport-griffeinrichtungen 50' jeweils eine Grifföffnung mit einer dahinterliegenden Griffmulde auf, in welche mehrere Finger einer Hand eingeführt werden können.

Problematisch ist, dass an der Rückwand 10' des Kältegeräts 100' Kühleinrichtungen und dergleichen angeordnet sind, was das Handling beim Transport und/oder Aufstellen erschwert. Ferner sind durch die in der Fig. 1 gezeigte Anordnung der Transportgriffeinrichtungen 50' die konstruktiven Freiheitsgrade eingeschränkt.

Aus der JP H02 124480 U ist ein gattungsgemäßes Haushaltsstandgerät bekannt, das an der Rückseite Griffmulden aufweist. Jede der Griffmulden ist L-förmig ausgebildet, sodass die Einleitung einer Tragkraft aus verschiedenen Richtungen ermöglicht ist. Aus der JP 11 083286 A ist ein weiteres Haushaltsgerät bekannt, das eine Griffmulde mit einem vertikal nach oben ragenden Hintergriff aufweist.

Eine Aufgabe der Erfindung ist es, Möglichkeiten aufzuzeigen, die mit dem Stand der Technik einhergehenden Nachteile zu vermeiden oder zumindest zu vermindern.

Diese Aufgabe wird gelöst von einem Haushaltsstandgerät mit den Merkmalen des Anspruchs 1. Bevorzugte Weiterbildungen und Ausgestaltungen sind Gegenstand der ahängigen Ansprüche. Bei dem erfindungsgemäßen Kältegerät handelt es sich insbesondere um ein Kältegerät wie einen Kühlschrank oder um einen Gefrierschrank für den Haushalt.

Zur Lösung der Aufgabe wird ein Haushaltsgerät vorgeschlagen, mit wenigstens einer an der Rückseite angeordneten Transportgriffeinrichtung. Diese Transportgriffeinrichtung weist eine Grifföffnung mit einer dahinterliegenden Griffmulde auf, in welche mehrere Finger einer Hand eingeführt werden können. Es ist vorgesehen, dass die Transportgriffeinrichtung dafür ausgebildet ist, eine Tragkraft aus verschiedenen Richtungen zu ermöglichen. Die diesbezügliche Ausbildung der Transportgriffeinrichtung umfasst zum Beispiel Maßnahmen, um die erforderliche Tragkraft auf die Transportgriffeinrichtung aufbringen zu können und/oder die aufgebrachte Tragkraft in den Gerätekorpus ableiten zu können, so dass das Kältegerät durch Aufbringen einer Tragkraft auch tatsächlich angehoben werden kann.

Hierdurch kann das Handling insbesondere beim Transport und/oder Aufstellen des Haushaltsstandgeräts deutlich verbessert werden. Ferner wird auch eine verbesserte Unabhängigkeit von den an der Rückseite eines Kältegeräts angeordneten Kühleinrichtungen erzielt.

Bevorzugt ist die Transportgriffeinrichtung derart ausgebildet, dass bezüglich einer gebrauchsüblichen Aufstellung des Kältegeräts eine Tragkraft nach oben, das heißt in vertikaler Richtung, oder eine Tragkraft zur Seite, das heißt in einer horizontalen Richtung, aufgebracht werden kann.

Es ist vorgesehen, dass die Transportgriffeinrichtung durch Rastmittel am Gehäuse bzw. am Korpus des Kältegeräts befestigt ist. Ein Rastmittel ist eine Rastnase, die den Rand einer korrespondierenden Öffnung im Gehäuse hintergreifen kann. Hierdurch wird eine schraubenlose Befestigung erzielt.

Bevorzugt ist die Transportgriffeinrichtung in die Rückwand des Haushaltsstandgeräts integriert, insbesondere zumindest annähernd flächenbündig mit der Rückwand angeordnet.

Gemäß einer bevorzugten Weiterbildung ist vorgesehen, dass die Transportgriffeinrichtung über die Rückwand des Haushaltsstandgeräts nicht oder nur geringfügig übersteht. Die Thermik bzw. Strömung an der Rückseite des Haushaltsstandgeräts wird somit nicht nachteilig behindert.

Gemäß einer bevorzugten Weiterbildung ist vorgesehen, dass die Griffmulde der Transportgriffeinrichtung L-förmig ausgebildet ist. Bevorzugt sind die L-Schenkel gleichlang ausgebildet und in einem Winkel von 90° zueinander ausgerichtet. Insbesondere ist vorgesehen, dass die L-Schenkel der L-förmigen Griffmulde symmetrisch zueinander ausgebildet sind.

Erfindungsgemäß sind die beiden L-Schenkel der L-förmigen Griffmulde mit einer einen Hintergriff ermöglichenden Ausbauchung bzw. Hinterschneidung ausgebildet. Hierdurch wird das Aufbringen einer erforderlichen Tragkraft auf die Transportgriffeinrichtung, insbesondere auch unter ergonomischen Gesichtspunkten, ermöglicht.

Gemäß einer bevorzugten Weiterbildung ist vorgesehen, dass an der Rückseite der Transportgriffeinrichtung wenigstens ein abragender, insbesondere schräg abragender, stiftartiger Dübel angeordnet ist. Dies wird nachfolgend im Zusammenhang mit den beigefügten Zeichnungen noch näher erläutert. Ein solcher Dübel kann auch eine andere Form aufweisen.

Gemäß einer bevorzugten Weiterbildung ist vorgesehen, dass in den beiden Stoßbereichen zwischen der Rückwand, der oberen Deckwand und einer Seitenwand des Haushaltsstandgeräts, insbesondere des Kältegeräts jeweils eine Transportgriffeinrichtung angeordnet ist. Somit sind zumindest zwei erfindungsgemäße Transportgriffeinrichtungen am Haushaltsstandgerät umfasst, die bezüglich der in der Fig. 1 gezeigten Anordnung nach außen und oben verlegt sind, wodurch zum Beispiel das Handling beim Transport und/oder Aufstellen weiter verbessert werden kann. Ferner werden hierdurch konstruktive Freiheitsgrade für die Anordnung von Kühleinrichtungen und dergleichen an der Rückseite des Kältegeräts geschaffen.

Gemäß einer bevorzugten Weiterbildung ist vorgesehen, dass die Transportgriffeinrichtung als separates, einstückiges Bauteil ausgebildet ist. Die Transportgriffeinrichtung ist bevorzugt aus einem Kunststoffmaterial gebildet und insbesondere als Spritzgussteil hergerichtet.

Weitere Merkmale und Vorteile der Erfindung ergeben sich aus der nachfolgenden Beschreibung eines Ausführungsbeispiels unter Bezugnahme auf die beigefügten Zeichnungen. In diesen zeigen:
- Fig. 1: die Rückansicht eines Kältegeräts gemäß dem Stand der Technik;
- Fig. 2: die Rückansicht eines erfindungsgemäßen Kältegeräts;
- Fig. 3: eine erfindungsgemäße Transportgriffeinrichtung in mehreren Einzelansichten; und
- Fig. 4: eine Schnittansicht der Rückwand eines erfindungsgemäßen Kältegeräts gemäß dem in Fig. 2 angegebenen Schnittverlauf.

Fig. 1 wurde bereits eingangs erläutert. Fig. 2 zeigt in gleicher Rückansicht ein erfindungsgemäßes Kältegerät 100. Das Kältegerät 100 weist eine Rückwand 10, eine obere Deckwand 20, sowie eine rechte Seitenwand 30 und eine linke Seitenwand 40 auf. Die obere Deckwand 20 sowie die beiden Seitenwände 30 und 40 sind beispielhaft als Panelen ausgebildet. In den beiden oberen Stoßbereichen zwischen der Rückwand 10, der oberen Deckwand 20 und den Seitenwänden 30 und 40 ist jeweils eine Transportgriffeinrichtung 50 angeordnet. Die identischen und in verschiedener Winkellage befestigten Transportgriffeinrichtungen 50 sind derart ausgebildet, dass sowohl eine nach oben wirkende Tragkraft F_{V} als auch eine zur jeweiligen Seite wirkende Tragkraft F_{H} aufgebracht werden kann, was ein sehr gutes Handling beim Transport und/oder Aufstellen des Kältegeräts 100 ermöglicht. Hierzu weisen die Transportgriffeinrichtungen 50 jeweils eine L-förmige Grifföffnung mit einer ebenso L-förmigen Griffmulde auf, wie nachfolgend im Zusammenhang mit der Fig. 3 näher erläutert. Neben dieser Transportfunktion können die Transportgriffeinrichtungen 50 auch zur mechanischen Stabilisierung des Gerätekorpus dienen.

Fig. 3a zeigt eine als einstückiges Bauteil ausgebildete Transportgriffeinrichtung 50 in einer perspektivischen Ansicht. Die Transportgriffeinrichtung 50 weist einen kragenförmigen Rand 51 auf, der eine in derselben Ebene liegende L-förmige Eingriffsöffnung umrandet, welche eine ebenfalls L-förmige Griffmulde 52 freigibt. Die Griffmulde 52 ist als geschlossene, in die Tiefe gezogene Fläche ausgebildet.

Fig. 3b zeigt die Transportgriffeinrichtung 50 in einer Draufsicht, aus der sehr gut die L-förmige Griffmulde 52 zu erkennen ist. Die beiden L-Schenkel sind gleichlang ausgebildet und in einem Winkel von 90° zueinander angeordnet. Bezüglich der gezeigten 45°-Achse A ist die Transportgriffeinrichtung 50 spiegelsymmetrisch ausgebildet, was zum Beispiel die Befestigung in verschiedenen Winkellagen erleichtert. Jeder L-Schenkel ermöglicht das Aufbringen einer Tragkraft F, wie durch die entsprechenden Pfeile angedeutet. Die aufgebrachte Tragkraft F kann über die korrespondierenden und verhältnismäßig groß dimensionierten Längsseiten 53 und 54 in den Gerätekorpus abgeleitet werden.

Fig. 3c zeigt die Transportgriffeinrichtung 50 in einer Unteransicht. An der Unterseite des Rands 51 sind drei Rastnasen 55 an den gezeigten Stellen angeordnet, die der Befestigung der Transportgriffeinrichtung 50 am Kältegerät 100 dienen. Je nach Positionierung bzw. Winkellage der Transportgriffeinrichtung 50 können die Rastnasen 55 eine korrespondierende Kante an der Seitenwand und an der oberen Deckwand formschlüssig hintergreifen. Auf der Rückseite der Griffmulde 52 sind zwei in unterschiedliche Richtung schräg abragende, stiftartige Dübel 56 angeordnet, welche zum Beispiel in eine Isolierung des Kältegeräts 100 eingreifen können und hierdurch die Befestigung der Transportgriffeinrichtung 50 am Kältegerät 100 unterstützen können.

Fig. 3d zeigt eine Seitenansicht der Transportgriffeinrichtung 50 gemäß der in der Fig. 3a angegebenen Blickrichtung I und Fig. 3e zeigt eine Seitenansicht der Transportgriffeinrichtung 50 gemäß der in der Fig. 3a angegebenen Blickrichtung II. Gut zu erkennen ist in diesen Darstellungen eine hinter bzw. unterhalb der Eingriffsöffnung ausgebildete Ausbauchung 57 der Griffmulde 52, welche einen Hintergriff ermöglicht, wodurch ergonomisch sinnvoll eine Tragkraft aufgebracht werden kann. Die in der Wandung der Griffmulde ausgebildete Ausbauchung 57 erstreckt sich über die gesamte Schenkellänge des betreffenden L-Schenkels.

Fig. 3f zeigt eine Detailansicht einer an der Unterseite des Rands 51 angeordneten Rastnase 55, gemäß des in der Fig. 3e mit X gekennzeichneten Bereichs. Die in seitlicher Richtung geringfügig über den Rand 51 hervorstehende Rastnase 55 kann eine korrespondierende Kante an der Seitenwand 30 oder 40 und/oder an der oberen Deckwand 20 des Kältegeräts 100 formschlüssig hintergreifen, wie in Fig. 4 gezeigt.

Fig. 4 zeigt eine Schnittansicht gemäß des in Fig. 2 angegebenen Schnittverlaufs B-B. Zu erkennen ist hier, wie die gezeigte Rastnase 55 die übereinanderliegenden Öffnungen in einem zur oberen Deckwand 20 gehörenden Blech 21 und in einem zur linken Seitenwand 40 gehörenden Blech 41 durchgreift und den Öffnungsrand formschlüssig hintergreift, wodurch die verliersichere Befestigung der Transportgriffeinrichtung 50 am Kältegerät 100 bewerkstelligt wird. Der Darstellung in der Fig. 4 ist ferner sehr gut zu entnehmen, dass der Rand 51 der Transportgriffeinrichtung 50 über die Rückwand des Kältegeräts nicht bzw. nur geringfügig übersteht. Die Thermik bzw. Strömung an der Rückseite des Kältegeräts wird somit nicht nachteilig behindert.

Die Transportgriffeinrichtung 50 kann analog auch bei anderen Elektrogeräten, wie zum Beispiel einer Geschirrspülmaschine oder einem Wäschetrockner, eingesetzt werden.

## Patentansprüche

1. Haushaltsstandgerät (100), insbesondere Kältegerät, mit wenigstens einer an der Rückseite angeordneten Transportgriffeinrichtung (50) mit einer Griffmulde (52), wobei die Transportgriffeinrichtung (50) dafür ausgebildet ist, die Einleitung einer Tragkraft (F) aus verschiedenen Richtungen zu ermöglichen, **dadurch gekennzeichnet, dass** die Transportgriffeinrichtung (50) durch Rastmittel (55) am Gehäuse des Haushaltsstandgeräts (100) befestigt ist und die Rastmittel (55) Rastnasen sind und dass an einer Unterseite eines Randes (51) der Transportgriffeinrichtung (50) drei Rastnasen angeordnet sind und dass die Rastnasen eine korrespondierende Kante an einer Seitenwand und an einer oberen Deckwand formschlüssig hintergreifen.

2. Haushaltsstandgerät (100) nach Anspruch 1,
**dadurch gekennzeichnet, dass**
die Transportgriffeinrichtung (50) in die Rückwand (10) des Haushaltsstandgeräts (100) integriert ist und insbesondere zumindest weitgehend flächenbündig darin angeordnet ist.

3. Haushaltsstandgerät (100) nach einem der vorausgehenden Ansprüche,
**dadurch gekennzeichnet, dass**
die Griffmulde (52) der Transportgriffeinrichtung (50) L-förmig ausgebildet ist.

4. Haushaltsstandgerät (100) nach Anspruch 3,
**dadurch gekennzeichnet, dass**
die L-Schenkel der L-förmigen Griffmulde (52) symmetrisch ausgebildet sind.

5. Haushaltsstandgerät (100) nach Anspruch 3 oder 4,
**dadurch gekennzeichnet, dass**
beide L-Schenkel der L-förmigen Griffmulde (52) mit einer einen Hintergriff ermöglichenden Ausbauchung (57) ausgebildet sind.

6. Haushaltsstandgerät (100) nach einem der vorausgehenden Ansprüche,
**dadurch gekennzeichnet, dass**
rückseitig an der Transportgriffeinrichtung (50) wenigstens ein abragender, stiftartiger Dübel (56) angeordnet ist.

7. Haushaltsstandgerät (100) nach einem der vorausgehenden Ansprüche,
**dadurch gekennzeichnet, dass**
in den beiden Stoßbereichen zwischen der Rückwand (10), der oberen Deckwand (20) und einer Seitenwand (30; 40) des Haushaltsstandgeräts (100) jeweils eine Transportgriffeinrichtung (50) angeordnet ist.

8. Haushaltsstandgerät (100) nach einem der vorausgehenden Ansprüche,
**dadurch gekennzeichnet, dass**
die Transportgriffeinrichtung (50) als separates, einstückiges Bauteil ausgebildet ist.

## Claims

1. Freestanding domestic appliance (100), in particular refrigeration appliance, having at least one transport grip device (50) which is disposed on the rear face and has a grip recess (52), the transport grip device (50) being configured to allow the induction of a carrying force (F) from different directions, **characterised in that** the transport grip device (50) is fastened to the housing of the freestanding domestic appliance (100) by locking means (55) and the locking means (55) are locking lugs and three locking lugs are disposed on a lower face of an edge (51) of the transport grip device (50) and the locking lugs engage with a form fit behind a corresponding edge on a side wall and on an upper top wall.

2. Freestanding domestic appliance (100) according to claim 1,
**characterised in that**
the transport grip device (50) is integrated in the rear wall (10) of the freestanding domestic appliance (100) and in particular is disposed at least largely flush with the surface thereof.

3. Freestanding domestic appliance (100) according to one of the preceding claims,
**characterised in that**
the grip recess (52) of the transport grip device (50) is configured as L-shaped.

4. Freestanding domestic appliance (100) according to claim 3,
**characterised in that**
the L arms of the L-shaped grip recess (52) are configured symmetrically.

5. Freestanding domestic appliance (100) according to claim 3 or 4,
**characterised in that**
both L arms of the L-shaped grip recess (52) are configured with a bulge (57), behind which engagement is possible.

6. Freestanding domestic appliance (100) according to one of the preceding claims,
**characterised in that**
at least one projecting, pin-type peg (56) is disposed on the rear face of the transport grip device (50).

7. Freestanding domestic appliance (100) according to one of the preceding claims,
**characterised in that**
a transport grip device (50) is disposed in each of the two impact regions between the rear wall (10), the upper top wall (20) and a side wall (30; 40) of the freestanding domestic appliance (100).

8. Freestanding domestic appliance (100) according to one of the preceding claims,
**characterised in that**
the transport grip device (50) is configured as a separate, single-piece component.

## Revendications

1. Appareil ménager sur pieds (100), notamment appareil frigorifique, comprenant au moins un dispositif à poignée de transport (50) disposé au dos, muni d'une poignée encastrée (52), le dispositif à poignée de transport (50) étant réalisé pour permettre l'introduction d'une force de levage (F) à partir de différentes directions, **caractérisé en ce que** le dispositif à poignée de transport (50) est fixé sur le boîtier de l'appareil ménager sur pieds (100) par des moyens d'enclenchement (55) et **en ce que** les moyens d'enclenchement (55) sont des ergots d'enclenchement et **en ce que** sur un côté inférieur d'un bord (51) du dispositif à poignée de transport (50) trois ergots d'enclenchement sont disposés et **en ce que** les ergots d'enclenchement ont prise par derrière, de manière solidaire avec une arête correspondante, sur une paroi latérale et sur une paroi de plafond supérieure.

2. Appareil ménager sur pieds (100) selon la revendication 1,
**caractérisé en ce que**
le dispositif à poignée de transport (50) est intégré dans la paroi arrière (10) de l'appareil ménager sur pieds (100) et est disposé dedans, notamment au moins largement au même niveau.

3. Appareil ménager sur pieds (100) selon l'une quelconque des revendications précédentes,
**caractérisé en ce que**
la poignée encastrée (52) du dispositif à poignée de transport (50) est réalisée en forme de L.

4. Appareil ménager sur pieds (100) selon la revendication 3,
**caractérisé en ce que**
les côtés en L de la poignée encastrée (52) en forme de L sont réalisés de manière symétrique.

5. Appareil ménager sur pieds (100) selon la revendication 3, ou 4
**caractérisé en ce que**
les deux côtés en L de la poignée encastrée (52) en forme de L sont réalisés avec un bombement (57) permettant une préhension par l'arrière.

6. Appareil ménager sur pieds (100) selon l'une quelconque des revendications précédentes,
**caractérisé en ce qu'**
au moins une cheville (56) en saillie, semblable à une tige, est disposée au dos sur le dispositif à poignée de transport (50).

7. Appareil ménager sur pieds (100) selon l'une quelconque des revendications précédentes,
**caractérisé en ce qu'**
un dispositif à poignée de transport (50) est respectivement disposé dans les deux zones de jonction entre la paroi arrière (10), la paroi de plafond supérieure (20) et une paroi latérale (30 ; 40) de l'appareil ménager sur pieds (100).

8. Appareil ménager sur pieds (100) selon l'une quelconque des revendications précédentes,
**caractérisé en ce que**
le dispositif à poignée de transport (50) est réalisé comme composant séparé, composé d'une seule pièce.
